# EUROPÄISCHE PATENTANMELDUNG

(11) **EP 3 064 886 A1**
(43) Veröffentlichungstag der Anmeldung: **07.09.2016**
(21) Anmeldenummer: 16000265.5
(22) Anmeldetag: 03.02.2016
(51) Int. Cl.: F41C 23/14, F41C 23/16, F41C 27/22, F41B 11/62

(54) **VERSTELLBARE BEFESTIGUNG EINER VORDERSCHAFTERHÖHUNG EINES DRUCKLUFTGEWEHRS UND DRUCKLUFTGEWEHR**

(30) Priorität: 05.03.2015 DE 202015101086 U
(71) Anmelder: J.G. Anschütz GmbH & Co. KG, 89079 Ulm (DE)
(72) Erfinder: Wilczek, Frederik, 89143 Blaubeuren (DE)
(74) Vertreter: Meyer, Thorsten

(57) **Zusammenfassung**

Die Erfindung betrifft eine verstellbare Befestigung einer Vorderschafterhöhung eines Druckluftgewehrs mit einer Druckluftkartusche und ein des Weiteren ein Druckluftgewehr mit einer Vorderschafterhöhung mit einer solchen verstellbaren Befestigung, wobei eine verstellbare Befestigung (1) einer Vorderschafterhöhung (2) eines Druckluftgewehrs (3) mit einer Druckluftkartusche (6), wobei die Druckluftkartusche (6) am Druckluftgewehr (3) parallel zum Lauf (4) des Druckluftgewehrs (3) in einer Druckluftkartuschen-Führung (5) auswechselbar gehalten ist, wobei die verstellbare Befestigung (1) an der Druckluftkartuschen-Führung (5) in Klemmung gehalten ist, wobei die verstellbare Befestigung (1) entlang der Druckluftkartuschen-Führung (5) an dieser verschieblich ausgeführt ist.

## Beschreibung

Die Erfindung betrifft eine verstellbare Befestigung einer Vorderschafterhöhung eines Druckluftgewehrs mit einer Druckluftkartusche und ein des Weiteren ein Druckluftgewehr mit einer Vorderschafterhöhung mit einer solchen verstellbaren Befestigung.

Insbesondere bei Druckluftgewehren für den Sport ist es wünschenswert eine maximale Einstellungs- und Anpassungsmöglichkeit an den Schützen zu gewährleisten und andererseits eine einfache Handhabung zu ermöglichen.

Bekannt sind bei Druckluftgewehren sogenannte Vorderschafterhöhungen, die bei vorbekannten Gewehren unter dem Lauf zumeist am Systemträger oder an zudem zusätzlich vorhandenen Halterungs- oder Führungselementen oder -stangen gehaltert sind.

Eine Lösung mit zusätzlich Teilen und einer zusätzlich notwendigen, parallel zum Lauf angeordneten Führungsstange ist beispielsweise aus der aus der DE 20 2009 006 213 U bekannt. Nachteilig ist der komplexe Aufbau und die umständliche Einstellung.

Aufgabe der Erfindung ist es eine verbesserte verstellbare Befestigung einer Vorderschafterhöhung eines Druckluftgewehrs sowie ein Druckluftgewehr mit einer Vorderschafterhöhung mit einer solchen verstellbaren Befestigung zur Verfügung zu stellen, bei dem eine einfache Handhabe unter Verwendung möglichst weniger Teile ermöglicht ist.

Diese Aufgabe wird durch eine verstellbare Befestigung nach den Merkmalen des Anspruchs 1 und ein Druckluftgewehr nach den Merkmalen des Anspruchs 5 gelöst.

Erfindungsgemäß ist eine verstellbare Befestigung einer Vorderschafterhöhung eines Druckluftgewehrs mit einer Druckluftkartusche, wobei die Druckluftkartusche am Druckluftgewehr parallel zum Lauf des Druckluftgewehrs in einer Druckluftkartuschen-Führung auswechselbar gehalten ist, vorgeschlagen, wobei die verstellbare Befestigung an der Druckluftkartuschen-Führung in Klemmung gehalten ist, wobei die verstellbare Befestigung entlang der Druckluftkartuschen-Führung an dieser verschieblich ausgeführt ist.

Eine besonders bevorzugte Ausgestaltung der Erfindung sieht vor, dass diese um die Längsachse der Druckluftkartuschen-Führung drehbar ausgestaltet ist.

Die Hauptvorteile der Erfindung liegen in der Bandbreite der Verstellmöglichkeiten. Da keine weiteren Schaftteile stören, kann der Vorderschaft extrem niedrig an die Laufachse herangeführt werden, desweiteren ist die Drehachse, die durch die Druckluftkartuschen-Führung gebildet wird, für die radiale Schwenkung sehr nah am Lauf.

Mit der Konstruktion wird ein Maximum an radialem und axialem Verstellweg erreicht und es können zudem weitere Zubehörteile wie bspw. Gewichte verstellbar geführt werden. Des weiteren gibt die Erfindung durch Einsparung von teilen weiten Spielraum.

Bevorzugterweise ist die verstellbare Befestigung durch eine Klemm- oder Rohrschelle ausgebildet. Die Klemmung erfolgt von Vorteil am Umfang der Druckluftkartuschen-Führung.

Von Vorteil ist die verstellbare Befestigung koaxial mit der Druckluftkartuschen-Führung ausgestaltet.

Nach einem weiteren Aspekt der Erfindung ist ein Druckluftgewehr mit einer Vorderschafterhöhung mit einer verstellbaren Befestigung nach einem der Ansprüche 1 bis 4 ausgestaltet.

Dem folgend kann von Vorteil vorgesehen sein, dass an der Druckluftkartuschen-Führung ein Schaftgewicht in Klemmung gehalten ist, wobei das Schaftgewicht koaxial mit der Druckluftkartuschen-Führung an dieser verschieblich ausgeführt ist.

Nachfolgend wird die Erfindung anhand der Zeichnungen weiter erläutert. Im Einzelnen zeigt die schematische Darstellung in:
- Fig. 1: eine schematische Darstellung einer erfindungsgemäßen verstellbare Befestigung an einem erfindungsgemäßen Druckluftgewehr,
- Fig. 2: die verstellbare Befestigung an einem Druckluftgewehr in einer in einer parallel zum Lauf verschobenen Einstellung, und
- Fig. 3: eine schematische Ansicht von schräg vorne auf das Druckluftgewehr aus Fig. 2, wobei die Befestigung um die Längsachse der Druckluftkartuschen-Führung verdreht ist.

Die in den Figuren gleichen Bezugsziffern bezeichnen gleiche oder gleich wirkende Elemente.

In den Fig. 1 bis 3 ist ein schematischer beispielhafter Aufbau eines Druckluftgewehrs 3 mit einer Druckluftkartusche 6 und mit einer Vorderschafterhöhung 2 mit einer verstellbaren Befestigung 1 gezeigt, wobei die Einstellmöglichkeiten der Vorderschafterhöhung 2 durch die verstellbare Befestigung 1 erläutert werden.

Die Druckluftkartusche 6 ist am Druckluftgewehr 3 parallel zum Lauf 4 des Druckluftgewehrs 3 in einer Druckluftkartuschen-Führung 5 auswechselbar gehalten. Diese Druckluftkartuschen-Führung 5 dient dem Ansatz der koaxial mit dieser verstellbaren Befestigung 1, wobei diese an der Druckluftkartuschen-Führung 5 in Klemmung gehalten ist.

Im gezeigten Beispiel ist die verstellbare Befestigung 1 durch eine Klemm- oder Rohrschelle ausgebildet und die Klemmung erfolgt am Umfang der Druckluftkartuschen-Führung 5 durch zuziehen hierzu vorhandener Schrauben an der Befestigung 1.

Durch diese Ausgestaltung der Klemmung kann die verstellbare Befestigung 1, wie in Fig. 2 gezeigt und durch die Pfeile angedeutet, entlang der Druckluftkartuschen-Führung 5 an dieser verschieblich eingestellt werden.

An der Druckluftkartuschen-Führung 5 ist des Weiteren ein Schaftgewicht 7 in Klemmung gehalten, wobei das Schaftgewicht 7 koaxial mit der Druckluftkartuschen-Führung 5 an dieser verschieblich ausgeführt ist. Durch das in seiner Position verstellbare Schaftgewicht 7 kann eine für den Schützen vorteilhafte Austarierung des Druckluftgewehrs 3 erfolgen.

In Fig. 3 ist gezeigt, dass die verstellbare Befestigung 1 um die Längsachse der Druckluftkartuschen-Führung 5 ebenfalls drehbar ausgestaltet ist.

Durch die verstellbare Befestigung 1 beziehungsweise durch das Druckluftgewehr 3 ist somit eine flexible Einstellung auf die Wünsche der Handhabung des Schützen gewährleistet, wobei ein minimaler Teileaufwand gegeben ist.

### Bezugszeichenliste

- 1: verstellbare Befestigung
- 2: Vorderschafterhöhung
- 3: Druckluftgewehr
- 4: Lauf
- 5: Druckluftkartuschen-Führung
- 6: Druckluftkartusche
- 7: Schaftgewicht

## Patentansprüche

1. Verstellbare Befestigung (1) einer Vorderschafterhöhung (2) eines Druckluftgewehrs (3) mit einer Druckluftkartusche (6), wobei die Druckluftkartusche (6) am Druckluftgewehr (3) parallel zum Lauf (4) des Druckluftgewehrs (3) in einer Druckluftkartuschen-Führung (5) auswechselbar gehalten ist,
**dadurch gekennzeichnet,**
**dass** die verstellbare Befestigung (1) an der Druckluftkartuschen-Führung (5) in Klemmung gehalten ist, wobei die verstellbare Befestigung (1) entlang der Druckluftkartuschen-Führung (5) an dieser verschieblich ausgeführt ist.

2. Verstellbare Befestigung nach Anspruch 1,
**dadurch gekennzeichnet,**
**dass** diese um die Längsachse der Druckluftkartuschen-Führung (5) drehbar ist.

3. Verstellbare Befestigung nach Anspruch 1 oder 2,
**dadurch gekennzeichnet,**
**dass** diese durch eine Klemm- oder Rohrschelle ausgebildet ist und die Klemmung am Umfang der Druckluftkartuschen-Führung (5) erfolgt.

4. Verstellbare Befestigung nach Anspruch 1, 2 oder 3,
**dadurch gekennzeichnet,**
**dass** die verstellbare Befestigung (1) koaxial mit der Druckluftkartuschen-Führung (5) ausgestaltet ist.

5. Druckluftgewehr (3) mit einer Vorderschafterhöhung (2) mit einer verstellbaren Befestigung (1) nach einem der Ansprüche 1 bis 4.

6. Druckluftgewehr nach Anspruch 5,
**dadurch gekennzeichnet,**
**dass** an der Druckluftkartuschen-Führung (5) ein Schaftgewicht (7) in Klemmung gehalten ist, wobei das Schaftgewicht (7) koaxial mit der Druckluftkartuschen-Führung (5) an dieser verschieblich ausgeführt ist.
